# EUROPÄISCHE PATENTSCHRIFT

(11) **EP 0 982 214 B1**
(45) Veröffentlichungstag und Bekanntmachung des Hinweises auf die Patenterteilung: **18.02.2004**
(21) Anmeldenummer: 99113046.9
(22) Anmeldetag: 03.07.1999
(51) Int. Cl.: B61F 5/24

(54) **Bogenabhängiger Queranschlag für die Beschränkung des Querspiels zwischen Wagenkästen und Fahrwerken von Schienenfahrzeugen**
Curve dependent cross stop for limiting the transverse clearance between bodies and the running gear of railway vehicles
Butée transversale dépendante du déplacement angulaire pour limiter le jeu transversal entre les caisses et les trains de roulement des véhicules ferroviaires

(30) Priorität: 24.08.1998 DE 19838321
(43) Veröffentlichungstag der Anmeldung: 01.03.2000
(73) Patentinhaber: DWA Deutsche Waggonbau GmbH, 12526 Berlin (DE)
(72) Erfinder: Rubel, Maik, Dipl.-Ing., 02826 Görlitz (DE); Wusching, Michael, Dipl.-Ing., 02681 Wilthen (DE)
(74) Vertreter: Akers, Noel James

(56) Entgegenhaltungen:
- CH-A- 358 464
- DE-A- 2 237 638
- GB-A- 1 310 660
- GB-A- 1 386 621
- US-A- 4 408 810

## Beschreibung

Die Erfindung betrifft einen bogenabhängigen Queranschlag für die Beschränkung des Querspiels zwischen Wagenkästen und Fahrwerken von Schienenfahrzeugen, bestehend aus einer Rolle und einer Konturplatte, welche einerseits einen Festanschlag aufweist und andererseits mit einem elastischen Anschlag versehen ist, wobei die Rolle wahlweise an dem Fahrwerk oder an dem Wagenkasten und die Konturplatte an dem jeweils anderen Fahrzeugteil angeordnet sein kann.

Es ist bereits eine gleisbogenabhängig gesteuerte Wagenkasten-Querspielbegrenzungseinrichtung für Schienenfahrzeuge (CH 670 227 A 5) bekannt, die aus Festanschlagelementen zur Begrenzung der maximalen Auslenkung zwischen Drehgestell und Wagenkasten sowie Elementen zur Abfederung kleinerer Auslenkungen besteht und Mittel vorsieht, um Querkräfte zwischen Drehgestell und Wagenkasten im wesentlichen asymptotisch in Funktion der relativen Querwege anwachsen zu lassen, wobei die Asymptote durch die Festanschlagelemente festgelegt ist. Weiterhin ist ein bogenabhängiger Queranschlag für die Beschränkung des Querspiels zwischen Wagenkasten und Drehgestell bei Schienenfahrzeugen (DE 44 25 562 C 1) bekannt, welcher aus einer Rolle und einer Konturplatte besteht und dadurch gekennzeichnet ist, daß die Rolle auf einem Umlenkteil gelagert ist, dessen anderes Hebelende an einem elastischen Anschlag anliegt. Diese konstruktive Lösung ist sehr aufwendig, da sie eine Vielzahl an Gelenken vorsieht.

Beide Lösungen weisen die Nachteile auf, daß große Bauräume, insbesondere für die Rolle, erforderlich und die Federkonstante sowie der Federweg des elastischen Anschlags immer in jeder Phase der Auslenkung gleich sind.

Der im Patentanspruch angegebenen Erfindung liegt das Problem zugrunde, einen verbesserten elastischen, bogenabhängig wirkenden Queranschlag für die Beschränkung des Querspiels zwischen Wagenkästen und Fahrwerken von Schienenfahrzeugen zu entwickeln,

Erfindungsgemäß wird die Aufgabe durch die Merkmalkombination von Anspruch 1 gelöst.

Weiterhin ist erfindungsgemäß, daß die Quersteifigkeit des elastischen Anschlags durch die Form seiner Grundplatte definierbar ist und sich der Querfederweg durch die Differenz der Kontur des elastischen Anschlags zur Kontur des Festanschlags variieren läßt.

Die Vorteile der erfindungsgemäßen Lösung liegen insbesondere in der kompakten Bauform der Einrichtung bzw. in der Anpassung des elastisch gepufferten Querfederweges und der zugehörigen Federkonstante an den bogenabhängigen Wert des Querspiels zwischen dem Fahrwerk und dem Wagenkasten.

Die Erfindung soll nachfolgend an einem Ausführungsbeispiel näher erläutert werden. Hierbei zeigen die Zeichnungen in
- Fig. 1:: eine Draufsicht auf den Queranschlag
- Fig. 2:: eine Seitenansicht auf den Queranschlag

Wie aus den Fig. 1 und 2 ersichtlich, ist die Rolle 1 am Wagenkasten 2 gelagert und die Konturplatte 3 am Fahrgestellrahmen 4 befestigt. Beim gleisbogenabhängigen Ausdrehen des Fahrgestellrahmens 4 kann die Rolle 1 jede beliebige Position zwischen der in Fig. 1 dargestellten Lage im geraden Gleis und dem kleinsten Gleisbogenradius einnehmen. Die Konturplatte 3 weist beidseitig Festanschläge 5 und zwischen diesen den elastischen Anschlag 6 auf. Der elastische Anschlag 6 besteht vorzugsweise aus Gummi und ist mittels der Grundplatte 7 auf der Konturplatte 3 befestigt. Die Kontur 8 des elastischen Anschlags 5 ist so bemessen, daß der elastische Anschlag im geraden Gleis eine weichere Kennlinie der Federkonstante als im engeren Bogen aufweist. Die Festanschläge 5 weisen dagegen eine Kontur 9 auf, die derart ausgeführt ist, daß die Profilfreiheit des Wagenkastens in jedem Gleisbogen gewährleistet ist.

### Bezugszeichenliste

- 1: Rolle
- 2: Wagenkasten
- 3: Konturplatte
- 4: Fahrgestellrahmen
- 5: Festanschläge
- 6: elastischer Anschlag
- 7: Grundplatte
- 8: Kontur (elastische Anschlag)
- 9: Kontur (Festanschläge)

## Patentansprüche

1. Bogenabhängiger Queranschlag für die Beschränkung des Querspiels zwischen Wagenkästen und Fahrwerken von Schienenfahrzeugen, bestehend aus einer Rolle und einer Konturplatte, welche einerseits einen Festanschlag aufweist und andererseits mit einem elastischen Anschlag versehen ist, wobei die Rolle an dem Fahrwerk oder an dem Wagenkasten und die Konturplatte an dem jeweils anderen Fahrzeugteil angeordnet sein kann, **dadurch gekennzeichnet, daß** die Kontur (8) des elastischen Anschlags (6) eine in Abhängigkeit zum Gleisbogen variable Quersteifigkeit aufweist so daß der Querfederweg des elastischen Anschlags (6) in Abhängigkeit des Gleisbogens variiert, und daß die Festanschläge (5) eine Kontur (9) aufweisen, die derart ist, daß die Profilfreiheit des Wagenkastens in jedem Gleisbogen gewährleistet ist.

2. Bogenabhängiger Queranschlag nach Anspruch 1, **dadurch gekennzeichnet, daß** die Quersteifigkeit des elastischen Anschlags (6) durch die Form seiner Grundplatte (7) definierbar ist.

3. Bogenabhängiger Queranschlag nach Anspruch 1, **dadurch gekennzeichnet, daß** sich der Querfederweg durch die Differenz der Kontur (8) des elastischen Anschlags (6) zur Kontur (9) des Festanschlags (5 ) variieren läßt.

## Claims

1. Curve-dependent transfer stop for limiting the transverse play between wagon bodies and sets of running gear of rail vehicles, composed of a roller and a contour which has a fixed stop at one end and is provided with an elastic stop at the other, the roller being capable of being arranged on the set of running gear or on the wagon body, and the contour being capable of being arranged on the respective other part of the vehicle, **characterized in that** the contour (8) of the elastic stop (6) has a transverse rigidity which is variable as a function of the track curve, with the result that the transverse spring travel of the elastic (6) varies as a function of the track curve, and that the fixed stops (5) have a contour (9) which is such that the profile freedom of the wagon body in any track curve is ensured.

2. Curve-dependent transverse stop according to Claim 1, **characterized in that** the transverse rigidity of the elastic stop (6) can be defined by the shape of its base plate (7).

3. Curve-dependent transverse stop as claimed in Claim 1, **characterized in that** the transverse spring travel can be varied as a result of the difference between the contour (8) of the elastic stop (6) and the contour (9) of the fixed stop (5).

## Revendications

1. Butée transversale dépendant de la courbure pour limiter le jeu transversal entre des caisses et des trains de roulement de véhicules ferroviaires, se composant d'un rouleau et d'une plaque de contour qui présente d'une part une butée fixe et d'autre part est pourvue d'une butée élastique, le rouleau pouvant être disposé sur le train de roulement ou sur la caisse et la plaque de contour pouvant être disposée sur l'autre partie de véhicule respective, **caractérisée en ce que** le contour (8) de la butée élastique (6) présente une rigidité transversale variable en fonction de la courbure de la voie de sorte que la course élastique transversale de la butée élastique (6) varie en fonction de la courbure de la voie, et **en ce que** les butées fixes (5) présentent un contour (9) qui est tel que la liberté de profil de la caisse soit garantie dans chaque courbure de la voie.

2. Butée transversale dépendant de la courbure selon la revendication 1, **caractérisée en ce que** la rigidité transversale de la butée élastique (6) peut être définie par la forme de sa plaque de base (7).

3. Butée transversale dépendant de la courbure selon la revendication 1, **caractérisée en ce que** la course élastique transversale peut être variée par la différence du contour (8) de la butée élastique (6) par rapport au contour (9) de la butée fixe (5).
